# EUROPÄISCHE PATENTSCHRIFT

(11) **EP 0 735 322 B1**
(45) Veröffentlichungstag und Bekanntmachung des Hinweises auf die Patenterteilung: **18.10.2000**
(21) Anmeldenummer: 96102123.5
(22) Anmeldetag: 14.02.1996
(51) Int. Cl.: F23G 7/06, F23M 9/06, F23J 15/02, F23J 15/04

(54) **Verfahren und Einrichtung zur Reinigung von schadstoffhaltigen Abgasen durch chemische Umsetzung in einer Flamme und an heissen Oberflächen**
Process and device for purification of noxious exhaust gases by chemical conversion in a flame and hot surfaces
Procédé et dispositif pour la purification des effluents gazeux nocifs par conversion chimique dans une flamme et sur des surfaces chaudes

(30) Priorität: 30.03.1995 DE 19511645
(43) Veröffentlichungstag der Anmeldung: 02.10.1996
(73) Patentinhaber: DAS-DÜNNSCHICHT ANLAGEN SYSTEME GmbH DRESDEN, D-01217 Dresden (DE)
(72) Erfinder: Reichardt, Horst, Dr., D-01257 Dresden (DE); Ritter, Lothar, Dipl.-Ing., D-01109 Dresden (DE); Firkert, Günter, Dipl.-Ing., D-01159 Dresden (DE); Labs, Lutz, Dipl.-Phys., D-91324 Dresden (DE); Gehmlich, Konrad, Dipl.-Phys., D-01099 Dresden (DE); Hofmann, Gerold, D-01237 Dresden (DE); Hentrich, Michael, Dipl.-Ing., D-01109 Dresden (DE); Wiesenberg, Wido, D-91109 Dresden (DE)
(74) Vertreter: Rau, Manfred, Dr. Dipl.-Ing.

(56) Entgegenhaltungen:
- WO-A-91/08041
- DE-A- 2 745 100
- FR-A- 2 090 402

## Beschreibung

Die Erfindung betrifft ein Verfahren und eine Einrichtung zur Reinigung von Abgasen mit unterschiedlichen, vorzugsweise fluorhaltigen Schadstoffen, insbesondere aus Anlagen zum Abscheiden und Abtragen durch Plasmaprozesse und durch chemische Dampfphasenabscheidung. Derartige Prozesse spielen ein Rolle bei der Herstelung von Halbleiterschaltkreisen. Die Abgase enthalten Schadstoffe unterschiedlicher, chemischer Zusammensetzung. Wichtige Gruppen dieser Schadstoffe sind Hydride, z.B. Silane. Häufig fallen Fluorkohlenwasserstoffe und andere Fluorverbindungen an. Die Schadstoffe oder deren Reaktionsprodukte wirken toxisch bzw. fördern aufgrund ihrer schädlichen Wirkung in der Atmossphäre die Ozonzerstörung und den Treibhauseffekt.

Zur Abgasreinigung sind eine ganze Reihe von Verfahren bekannt.

Sehr häufig erfolgt die Reinigung durch Sorption der Schadgase aus dem Abgas, in dem dieses z.B durch oxidierende, wässerige Lösungen geführt wird (DE 3342 816 A1 ). Dabei entstehende, wasserlösliche Verbindungen können in einer zweiten Prozeßstufe, z.B. durch basische Lösungen ausgefällt werden. Flüchtige Schadstoffe oder Sekundärprodukte werden in einer dritten Prozeßstufe, z.B. mittels Aktivkohlefiltern, aus dem Abgas beseitigt.

Eine andere Gruppe von Reinigungsverfahrten arbeitet mittels Feststottreaktionen mit indirektelektrisch oder induktiv beheizten Materialien. Nicht- organische Halide und Hydride, sowie metall- organische Verbindungen lassen sich an beheizten Metallkatalysatoren zersetzen (Europ. Pat. 0384803 A1 ). Um Unterschiedliche chemischen Reaktionen für die Beseitigung der schadstoffe zu nutzen oder/und Schadstoffe in Prozeßfolgen zu beseitigen, werden die reaktiven Materialien in einer indirekt beheizten Kolonne geschichtet angeordnet (WO89/11905,WO91/08041). Auf diese Weise wurden z.B. Halogene und Hydride chemisch umgesetzt und in feste Verbindungen umgesetzt. Die Wirksamkeit einer derartigen Verfahrensweise wird aber unter Umständen durch eine mit der Prozeßzeit fortschreitenden Versiegelung der Oberflächen durch die festen Verbindungen drastisch verringert. Der Reinigungsprozeß erfordert eine periodische Erneuerung der reaktiven Materialien.

In einer Kombination eines indirekt beheizten thermischen Feststoffreaktors mit einer anschließenden Einrichtung zur Hydrolyse bzw. Neutralisation in hydroxidischer Lösung werden z.B. flüchtige Fluorverbindungen aus dem Abgas beseitigt. C₂F₆, SiF,₄ COF₂ und andere Stoffe werden an heißen Siliziumoxid- Oberflächen zunächst in flüchtige Siliziumfluoride umgesetzt und anschließend als feste Fluorverbindungen, z.B. als CaF₂, in den wässerigen Lösungen ausgefällt. Eine Vergiftung der reaktiven Oberflächen im Feststoffreaktor (z.B. durch Kohle oder Karbide) kann durch Sauerstoffzusatz zum Abgas verringert werden (DD 221 088 A1). Problematisch sind die begrenzten Reaktionsflächen der reaktiven Materialien und der damit beschränkte Durchsatz an schadstoffhaltigen Abgasen.

Eine Vielzahl von Abgasreinigungsverfahren basieren auf der thermischen Zersetzung oder Oxidation der Schadstoffe in einer Brennkammer. Sind die Schadstoffe selbst nicht brennbar oder sind sie nur Bestandteile von Abgasen mit hohem Inertgasanteil, so werden sie zur chemischen Umsetzung in eine Brenngasflamme, z.B. aus einem Erdgas/Sauerstoff- oder Wasserstoff-Sauerstoffgemisch, eingeführt (US 5 183 646). Schädliche Sekundärstoffe der Umwandlung werden anschließend, z.B. durch Sorptions- oder Waschprozesse, aus dem Abgas beseitigt (US-A 288 9002 ).

Die Abgasreinigung ist also in der Regel ein mehrstufiger Prozeß, bei dem ein oder mehrere der folgenden Teilprozesse, wie thermische Zersetzung oder Oxidation, Kühlung, Sorption, Hydrolyse und Neutralisation, ablaufen (034 689 3 B1).Dazu wird das Abgas nacheinander z.B. durch eine Einrichtung mit einer Brennkammer und mindestens eine weitere Einrichtung, z.B. eine solche, die nach dem Waschprinzip wirkt, geleitet.

Es sind auch Einrichtungen zur Reinigung von Abgas vorgeschlagen worden, bei denen das Abgas nacheinander durch eine Brennkammer zur Verbrennung der Schadstoffe und eine Waschkammer geleitet wird, die konstruktiv zu einer Einheit zusammengefaßt sind (EP 89 110 875). Ein mehrstufiger Reinigungsprozeß wurde auch in einer einzigen Reaktionskammer realisiert, in dem das verbrannte Abgas durch eine feinverteilte Flüssigkeit (Sorptions- bzw. Kühlmittel) geführt wird oder mit einem solchen Flüssigkeitsfilm an den Wandflächen der Brennkammer in Kontakt gebracht wird (DE 43 200 44).

Die Umsetzung der Schadstoffe in einer Brenngasflamme hat jedoch für unterschiedliche Schadstoffe eine unterschiedliche Effizienz in der Reinigungswirkung. So ist die Effizienz der Reinigungswirkung z.B. für fluorierte Kohlenwasserstoffe und andere Fluorverbindungen nicht ausreichend, um geforderte Standards einzuhalten. Bei vertretbarem Verbrauch von Brenngas enthalten die gereinigten Abgase noch kritisch hohe Anteile an Schadstoffen. Eine Verbesserung der Effizienz der Reinigung in Richtung eines niedrigen Schadstoffgehaltes im gereinigten Abgas, kann zwar in gewissem Umfang durch Erhöhung der Brenngasmenge relativ zur Menge des zugeführten Abgases erzielt werden, führt jedoch wegen der Erhöhung des Brenngasverbrauches zu einer kritischen Verschlechterung der Ökonomie der Abgasreinigung.

Da in der Brenngasflamme mit Abgaszufuhr im allgemeinen mehrere Reaktionen ablaufen, deren wichtigste Ergebnisse die Verbrennung des Brenngases (z.B. Erdgas oder Wasserstoff) unter der Einwirkung des mit zugeführten Sauerstoffes zum Zwecke der thermischen Aktivierung der Schadgase und die chemische Umsetzung der Schadgase in hydrolisierbare und absorbierbare bzw. unschädliche feste und flüchtige Verbindungen sind, ist aufgrund der Reaktionskinetik nicht zu erwarten, daß die gewünschte Umsetzung der Schadgase in der Flamme der Brennkammer vollständig erfolgt. Infolge des Inertgasanteiles im Schadgas wird die Reaktionskinetik ungünstig beeinflußt und damit die Umsetzung der Schadgase in der Flamme anteilmäßig weiter verringert.

Die Reinigung von fluorhaltigen Abgasen in einer Brennkammer mit einer Brenngasflamme erfordert spezifische Verfahrensweise und Einrichtungsausführung, wenn sie sowohl mit hoher Effizienz der Schadstoffumsetzung als auch mit günstiger Ökonomie erfolgen soll. Die Ergebnisse sind bei Einsatz einer Einrichtung nicht für alle Schadstoffe gleich befriedigend. So ist die Effienz der Umsetzung z.B. für Tetrafluormethan in einer Brenngasflamme ungünstig.

Darüberhinaus werden die derzeitig stets wachsenden, hohen Anfordungen an die Reinigungsverfahren häufig nicht erfüllt, da in der Praxis der Reinigung von Abgasen aus CVD- und Plasmaprozessen Abgase mit unterschiedlichen Schadstoffen gleichzeitig anfallen. Eine Anpassung ein und derselben Abgasreinigungseinrichtung mit einer Brenngasflamme an derart unterschiedliche Schadgase allein durch Einstellung der Prozeßparameter führt zu keinen befriedigenden technischen Lösungen.

**Der Erfindung liegt die Aufgabe zugrunde**, bei der Beseitigung von Schadstoffen, insbesondere von Fluorverbindungen, aus nicht brennbaren Abgasen in einer Brennkammer mit einer Brenngasflamme die Effizienz der Reinigung zu erhöhen. Bei der Reinigung in der Brennkammer soll der Zersetzungsgrad von Verbindungen, die thermisch zersetzbar sind, verbessert werden und der Grad der chemischen Umstzung anderer Schadstoffe erhöht werden, für Schadstoffe die mit Komponenten der Brenngasflamme reagieren. Insbesondere soll gewährleistet werden, daß eine hohe Reinigungswirkung erzielt wird, wenn das Abgas unterschiedliche, toxische Bestandteile enthält. Die Ökonomie des Reinigungsverfahrems ist durch Verringerung des Brenngasverbrauches und durch längere ununterbrochene Betriebszeiten zu verbessern.

**Erfindungsgemäß wird die Aufgabe** durch ein Verfahren nach Anspruch 1 und eine Einrichtung nach Anspruch 10 **gelöst.**

**Bei dem Verfahren wird davon ausgegangen**, daß in einer Brennkammer ein Brenngasgemisch, vorzugsweise ein Wasserstoff / Sauerstoffgemisch oder ein Methan / Sauerstoffgemisch mit Hilfe eines Brenners verbrannt wird und daß in die Flamme das schadstoffhaltige Abgas eingespeist wird. Die Abgase sind nicht selbst brennbar, auch wenn sie brennbare Komponenten, z. B. Hydride, enthalten, da sie in der Regel zu über 90% aus nichtbrennbaren inerten Gasen, z.B. N₂ oder Ar, bestehen. Sollen die Schadstoffe in der Flamme für eine thermische Zersetzung nur aktiviert werden, werden die Komponenten des Brenngasgemisches stöchiometrisch zugeführt. Soll eine Umwandlung von Schadstoffen durch chemische Reaktionen in der Flamme erfolgen, so wird die wasserstoffhaltige Komponente oder der Wasserstoff im Überschuß zugeführt, wenn dies durch Reduktion geschieht bzw. es wird Luft oder Sauerstoff im Überschuß zugeführt, wenn eine Oxidation erreicht werden soll. Durch genaue Dosierung und/oder durch getrennte bzw. zusätzliche Zufuhr von Komponenten wird die Effizienz der Schadstoffumsetzung in der Flamme eingestellt. Eine Erhöhung der Effizienz der Schadstoffumsetzung in der Flamme wird mit speziellen Brennerkonstruktionen bzw. Vorrichtungen zur Verwirbelung der Gasströme und zur getrennten Zufuhr der Komponenten des Brenngasgemisches erreicht.

Der heiße Gasstrom am Ende des wirksamen Bereichs der Flamme besteht dann aus dem verbrannten Brenngasgemisch (meist CO₂ und H₂O), aus erhitzten inerten Gasen (meist N₂ und Ar) und entweder aus den Produkten der thermischen Zersetzung in O₂ -Atmosphäre (z.B. SiO₂ und Wasserdampf) oder aus Produkten der chemischen Umsetzung ( z.B. Fluorwasserstoff, Siliziumfluorid, Kohlendioxid und Wasserdampf bei der Verbrennung von Silan und Tetrafluormethan in einer Knallgasflamme). Feste Reaktionsprodukte schlagen sich an Bauteilen der Brennkammer nieder, z.B. SiO₂).

Die heißen Gase am Ausgang der Brennkammer werden einer Einrichtung zur weiteren Behandlung zugeführt. Dabei erfolgen in der Regel ein oder mehrere Teilprozesse wie Abkühlen, Hydrolisieren,Neutralisieren und Auswaschen. Derartige Teilprozesse werden z.B. in Sprühwäschern oder Kolonnen ausgeführt.Der derart behandelte, d.h. weitgehend von toxischen Schadstoffen befreite, Gasstrom wird nun mit Hilfe einer Absaugung dem Abluftkanal zugeführt.

Auch nach Ausführung der beschriebenen Verfahrensweise, nach dem derzeitig günstigsten Stand der Technik, befinden sich in der Abluft wegen der Unvollständigkeit der beschriebenen Reaktionen noch Anteile primärer Schadstoffe des Abgases und im geringen Umfang sekundäre Schadstoffe, die in der Flamme entstehen. Der Schadstoffanteil in der Abluft ist noch besonders hoch, wenn im Abgas Schadstoffe enthalten sind, die sich in der Flamme nicht bzw. nur schwer thermisch zersetzen oder chemisch umsetzen lassen.

**Erfindungsgemäß** wird innerhalb der Brennkammer, wärmeisoliert gegenüber der Umhüllung derselben, ein für den heißen Gasstrom durchlässiger Körper bzw. durchlässiges Material mit großer innerer Oberfläche im heißen Gasstrom angeordnet und auf diese Weise auf Temperaturen über 500°C, vorzugsweise im Bereich von 700°C bis 1400°C, erhitzt. Der thermische Energieinhalt der Flamme wird zunächst, wie bekannt, genutzt, um das Abgas zu erhitzen und auf diese Weise im Volumen der Flamme, die für die Behandlung in einer Brenngasflamme typischen Effekte zu bewirken. Das sind die thermische Zersetzung von Schadstoffen und die chemische Umsetzung in thermisch stimulierten Reaktionen zwischen Komponenten des Brenngasgemisches und den Schadstoffen. Der Energieinhalt des heißen Gasstromes wird nun außerdem benutzt, um besagten Körper bzw Material auf hohe Temperaturen zu bringen. Werden in oder um die Brennkammer im Bereich zwischen der Flamme und dem Ende der Brennkammer Wärmestrahlungsschutzbleche, gegebenfalls zusätzliche, wärmeisolierende Stoffe eingebracht, so wird der Energieinhalt des heißen Gasstromes effizient zur Heizung des Körpers ausgenutzt.

Das besagte Gas wird durch diesen Körper (bzw. durch dieses Material) geführt und mit den Oberflächen desselben in innigen Kontakt gebracht. Besagter Körper besteht aus einem Werkstoff oder Werkstoffgemisch, das bei der angegebenen Temperatur mit einem der primären Schadstoffe und/oder sekundären Stoffe der Verbrennung flüchtige Verbindungen bildet und/oder eine zusätzliche Aktivierung bewirkt und/oder katalytisch wirksam wird.

Durch den innigen Kontakt zwischen den inneren Oberflächen und dem Gasstrom wird der Körper (bzw. die Materialien) bei der gegebenen Wärmeisolation nahezu die Temperatur annehmen, die in der Flamme beim Eintritt der heißen Gase in den Körper gegeben ist. Eine geringe Differenz ergibt sich in radialer und in Ausbreitungsrichtung des Gasstromes durch unvermeidliche, aber geringe Wärmeverluste. Insgesamt kann aber durch Temperaturregelung über die Steuerung der Zufuhr der Komponenten des Brenngasgemisches erreicht werden, daß der Körper auf eine für den thermischen Reinigungsprozeß erforderliche Temperatur eingestellt wird. Diese Temperatur ist auch etwa die des jeweiligen, durch den Körper strömenden Gases.

Im inneren Volumen des durchlässigen Körpers (bzw. Materials) werden somit ähnliche Bedingungen wie in der Flamme geschaffen d.h. innerhalb des Körpers finden auch die Reaktionen thermische Zersetzung und chemische Umsetzung statt. Auf diese Weise werden diese Reaktionen über den Bereich der Flamme hinaus fortgesetzt, finden also in einem größeren Volumen bzw. auf einer längeren Wegstrecke als ohne besagten Körper (bzw. Material) statt. Entsprechend dieser Vergrößerung bzw. Verlängerung verbessert sich der Grad, in dem die Schadstoffe zersetzt bzw. chemisch umgesetzt werden.

Entscheidend für die qualitative Verbesserung aber ist, daß durch die Auswahl des Werkstoffes für besagten Körper (bzw. Material), dieser zusätzlich als oberflächenaktiver, thermischer Reaktor innerhalb der Brennkammer wirksam wird. Die Auswahl des Werkstoffes wird der Art der zu entsorgenden Schadstoffe angepaßt. Es kann zweckmäßig sein, daß durch zusätzliche Festkörperreaktionen die gleichen Schadstoffe wie in der Flamme und sekundäre, in der Flamme erzeugte Schadstoffe in flüchtige Produkte umgewandelt werden.

Siliziumdioxid kann als Werkstoff eingesetzt. Ist z.B. Hexafluormethan als Schadgas zu entsorgen, so wird dieses bekannterweise in der Wasserstoff und Sauerstoff enthaltenden Flamme weitgehend in Kohlendioxid und Fluorwasserstoff umgesetzt. Für die gültigen strengen Umweltforderungen ist der Grad der Umsetzung jedoch nicht volkommen ausreichend. Erfindungsgemäß erfolgt die weitere Umsetzung der Schadstoffe, im Beispiel die von Hexafluor methan, durch Volumenreaktion in dem für Gas durchlässigen durch die Flamme beheizten Körper (bzw. Material), was den Schadstoffanteil entscheidend weiter verringert. Extrem niedrige Schadstoffanteile aber werden erreicht, da im heißen Körper zusätzlich Oberflächenreaktionen mit Siliziumdioxid wirksam werden. Auf diese Weise wird restliches Hexafluormethan in flüchtiges Siliziumfluorid umgewandelt.

Eine wesentliche, weitere Auswirkung der Nutzung des zusätzlich in der Brennkammer für die Brenngasflamme wirksamen Oberflächenreaktors besteht darin, daß nicht nur der primäre Schadstoff (im Beispiel Hexafluormethan) chemisch umgesetzt wird, sondern daß in der Flamme und im Inneren des durchlässigen Körpers (bzw. Materials) durch thermische Zersetzung und chemische Umsetzung entstehende, häufig auch toxische Sekundärprodukte durch Oberflächenreaktionen auch noch chemisch umgesetzt werden. Beispielsweise entstehen bei der Umsetzung von Hexafluormethan in der Flamme und im Volumen des besagten Körpers neben flüchtigem Fluorwassserstoff und Kohlendioxid verschiedene Abbauprodukte des Fluorhexamethans, wie CHF₃ u.a., die mit Siliziumdioxid ebenfalls flüchtige Siliziumverbindungen eingehen, wobei sich außerdem noch unschädliche inerte Gase bilden.

Die Oberflächreaktionen der primären und im besagten Sinne sekundären Schadstoffe finden unter Anwesenheit von Wasserstoff und Sauerstoff im heißen Gasstrom statt. Die chemische Umsetzung dieser Schadstoffe läßt sich weiter günstig beeinflussen, wenn in den Brenner zur Erzeugung der Brenngasflamme Sauerstoff oder Luft im Überschuß eingespeist wird. An den Oberflächen des durchlässigen Körpers (bzw. Materials) finden auf diese Weise die Reaktionen unter Anwesenheit eines Überschusses von Sauerstoff statt. Das verbessert die Schadstoffumsetzung an den Oberflächen, in dem weitere flüchtige Zwischenprodukte, z.B. SiOF₂, gebildet werden. Die Anwesenheit von Sauerstoff bei der Reaktion primärer oder sekundärer Schadstoffe mit dem eingebrachten Werkstoff hat außerdem den Vorteil, daß die Abscheidung fester Stoffe, z.B. Siliziumkarbid oder Kohle, vermieden wird. Auf diese Weise wird eine "Vergiftung" der Oberflächen für die beabsichtigte Umsetzung in gasförmige Stoffe vermieden.Die zusätzliche Einspeisung von Sauerstoff oder Luft kann auch im Bereich des Eintritts der heißen Gase in den durchlässigen Körper (bzw. Material) erfolgen. Auf diese Weise können die Oberflächenreaktionen hinsichtlich der erforderlichen Menge an Sauerstoff unabhängig von den Volumenreaktionen in der Flamme optimal eingestellt werden.

Eine weitere, entscheidende Auswirkung der erfindungsgemäßen Verfahrensweise besteht darin, daß Schadstoffe, die in der Brenngasflamme nur schwer oder nicht thermisch zersetzt oder chemisch umgesetzt werden, durch die Oberflächenreaktion in der Brennkammer doch noch chemisch umgesetzt werden. So kann ein hoher Grad der Umsetzung auch für solche Schadstoffe wie z.B. SF₆, CHF₃ und CF₄ erreicht werden. Da in der Brennkammer mit der Volumenreaktion, vorwiegend in der Brenngasflamme, und der Oberflächenreaktion im durchlässigen Körper (bzw. Material) zwei verschiedene Mechanismen wirksam gemacht werden, ist das Verfahren für die Reinigung von Abgasen, die verschiedene Schadstoffe enthalten, gut geeignet. Enthält das Abgas z.B. NF₃ und CF₄, so wird NF₃ vorwiegend in der Brenngasflamme umgesetzt, während der überwiegende Anteil von CF₄ an den Oberflächen des heißen, durchlässigen Körpers (bzw. Materials) umgesetzt wird.

Die Auswahl des Werkstoffes für besagten Körper ( bzw. Material) wird also einerseits durch chemische Anforderungen hinsichlich der zu entsorgenden Schadstoffe bestimmt, andererseits durch Gesichtspunkte der Sicherung der Durchlässigkeit für den heißen Gasstrom und der Ausbildung großer innerer Oberflächen bei geringem Strömungswiderstand für das heiße Gas.

Außer besagtem Siliziumdioxid ist es erfindungsgemäß, Siliziumdioxid als Gemisch mit Silizium oder/und mit anderen siliziumhaltige Verbindungen als Werkstoff zu verwenden. Schadstoffe, wie z.B. Chlorobenzene reagieren bei Temperaturen über 600°C leicht mit dem Silizium in einem solchen Gemenge. Die durchlässigen Körper können als Sinterkörper oder als gesinterte Keramikkörper ausgeführt sein, die Al₂O₃ oder/und andere sinterfähige Werkstoffe neben Siliziumoxid oder den anderen, besagten Stoffen enthalten.

Ist für die Abgasreinigung nach der Behandlung in der Flamme nur die zusätzliche Aktivierung zum Zwecke der weiteren thermischen Zersetzung oder/und chemischen Umsetzung in dem erhitzten, durchläsigen Körper (bzw. Material) ausreichend, so kann dieser auch aus nicht an der Reaktion beteiligten Werkstoffen, wie z.B. Al₂O₃ oder einer Keramik, bestehen.

Um den besagten heißen Körper katalytisch wirksam zu machen, kann es zweckmäßig sein, die Oberflächen des besagten, durchlässigen Körpers partiell mit Metallen oder Metalloxiden zu beschichten ( z.B. mit Cu,CuO u.a. ) oder in den Sinterkörper einzubauen.

Eine weitere erfindungsgemäße Verfahrensweise besteht darin, daß der Werkstoff für den durchlässigen Körper (bzw. Material) entsprechend dem Verbrauch durch die chemischen Reaktionen in den heißen Bereich der Flamme des Brenners nachgefüttert wird. Auf diese Weise wird gesichert, daß der Reinigungsprozeß in der Brennkammer kontinuierlich über lange Zeiten durchgeführt werden kann.

Ein zusätzliches, erfinderisches Merkmal besteht darin, daß die Infrarot-Strahlung des erhitzten Werkstoffes in der Brennkammer mit Hilfe eines Sensors registriert wird, und daß das Meßsignal dieses Sensors zur Steuerung des Prozesses benutzt wird. So kann z.B. die Temperatur der chemisch reagierenden Oberflächen des Körpers (bzw. Materials) durch Steuerung der Flüsse des Brenngasgemisches geregelt werden. Auf diese Weise lassen sich optimale Reaktionsbedingungen im Volumen und an den Oberflächen des eingebrachten Werkstoffes einstellen. Außerdem läßt sich das Sensorsignal nutzen, um in Form einer Entpunktkontrolle die Einrichtungen zur Nachfütterung zu steuern.

Der aus dem durchlässigen Körper (bzw. Material) austretende, heiße Gasstrom wird am Ausgang der Brennkammer einer Einrichtung zur weiteren, ein- oder mehrstufigen Behandlung zugeführt und anschließend gereinigt in die Abluft abgegeben.

Es war bereits daraufhingewiesen worden, daß für diesen Teil des Gesamtverfahrens zur Abgasreinigung bekannte Teilprozesse angewendet werden können.Das im Ergebnis der Abgasreinigung in die Abluft abgegebene Gas enthält extrem geringe Anteile an Schadstoffen.

In der **erfindungsgemäßen Einrichtung zur Ausführung des Verfahrens** wird im Inneren der Brennkammer ein durchlässiger Körper bzw. durchlässiges Material in einem Abstand vom Ringbrenner, der die Ausbildung der Brenngasflamme nicht behindert , angeordnet. Im Bereich dieses Körpers (bzw. Materials) sind zwischen diesem und der Brennerwand ein oder mehrere, vorzugsweise zylindrische Strahlungsschutzbleche angeordnet. Zwischen der Brennerwand und der Umhüllung der Brennkammer sind außerdem wärmeisolierende,temperaturbeständige Dämmstoffe angeordnet.

Aus den Werkstoffen für den besagten Körper werden im einfachsten Fall ein grobes Granulat, ein gesinterter Körper oder eine Vielzahl gesinterter Körper, zum Beispiel in Form von Ringen, oder gesinterte, im Fall der Benutzung von Siliziumdioxid auch geschmolzene, Rohre geformt oder benutzt. Durch diese Formen wird in dem Körper (bzw. Material) einerseits eine große Oberfläche für den Kontakt bzw. für die Reaktion mit dem heißen Gas gewährleistet. Andererseits wird auf diese Weise eine hohe Duchlässigkeit für das strömende heiße Gas erreicht.

Bei der Verwendung von Rohren wirken deren inneren und äußeren Mantelflächen als Reaktionsflächen.

Der gesinterte Körper kann mit entsprechenden Halterungen direkt in die Brennkammer eingesetzt werden. Das Granulat, bzw. Füllkörper werden in in einem netzartigen, korbförmigen Vorratsgefäß eingesetzt. Werden gesinterte oder erschmolzene Rohre als durchlässige Körper benutzt, so werden sie durch Halterungen zu einem Bündel zusammengefaßt in der Brennkammer derart angeordnet, daß deren Längsrichtung mit der Strömungsrichtung der heißen Gase durch die Brennkammer übereinstimmt.

Der durchlässige Körper (bzw. das durchlässige Material) werden ausgetauscht, wenn es durch Reaktionen mit einer entsprechenden Durchflußmenge von Schadstoffen verbraucht ist. Entsprechend dem Verbrauch an Werkstoff durch die Reaktionen mit den Schadgasen kann es aber auch im Interesse langer, ununterbrochener Betriebszeiten der Reinigungsanlage zweckmäßig sein, wenn die Werkstoffe, z.B. Granulat oder Füllkörper z.B. mit einer Schwingfördereinrichtung, nachgefüttert werden.

Wird ein Bündel Rohre als durchlässiger, reaktiver Körper benutzt, so kann der Abbrand derselben infolge der Reaktionen durch Längsbewegung der Halterungen entgegen der Strömungsrichtumg der heißen Gase kompensiert werden. Als Vorrat für eine zu erzielende, ununterbrochene Betriebszeit dient in diesem Fall eine ausreichende Länge des Rohrbündels. Durch den Vorschub der Halterung läßt sich, trotz des Abbrandes, ein konstanter Abstand der Rohre zur Flamme, und damit eine konstante Temperatur auf den Reaktionsflächen, erreichen.
Mit Hilfe des beschriebenen Sensors zur Temperaturregelung läßt sich außerdem, auf dem Wege einer Endpunktkontrolle, eine gesteuerte Nachfütterung der reaktiven Werkstoffe durch Eingriff in die Schwingfördereinrichtung oder in den Vorschub der Halterung der Rohre erzielen.

Eine weitere zweckmäßige Vorrichtung sind Öffnungen oder Einlaßrohre an der Brennkammer im Bereich des Eintritts der heißen Gase in den durchlässigen Körper. Durch sie läßt sich die besagte zusätzliche Einspeisung von Sauerstoff oder Luft bewirken. Dadurch wird einerseits die Optimierung der Bedingungen in der Flamme mit Rücksicht auf die Umsetzung eines der Schadstoffe, z.B. durch Einstellung eines Wasserstoffüberschusses im Brenngasgemisch, gewährleistet, andererseits die Optimierung der Bedingungen im Körper (bzw. Material) für die Umsetzung eines anderen Schadstoffes durch einen Sauerstoffüberschuß an den heißen Reaktionsflächen.

Eine andere zweckmäßige Vorrichtung für die Einrichtung zur Durchführung des Verfahrens ist ein Baffle in unmittelbarer Nähe des durchlässigen Körpers (bzw. Materials). Auf den Flächen dieses Baflle werden beim Auftreffen der heißen Gase die festen, sekundären Produkte abgeschieden, die durch Volumenreaktion in der Flamme anfallen. Sie Sie werden damit daran gehindert sich an den Oberflächen des besagten, heißen Körpers abzuscheiden und dessen Oberflächen für die Reaktion mit anderen Schadstoffbestandteilen zu vergiften.

**Die Erfindung wird** im folgenden **anhand eines Verfahrensbeispiels und** anhand der, in Fig. 1 dargestellten, bevorzugten Ausführungsform **der Einrichtung** näher **erläutert**. Die Fig. 1 zeigt einen schematischen Längsschnitt.

**Die erfindungsgemäße Einrichtung** besteht im wesentlichen aus einer zylindrischen Brennkammer (1) aus korrosionsbeständigem Material. Sie hat 18 cm Durchmesser und ist 80 cm hoch. Diese Brennkammer ist in einer äußeren Umhüllung (2) thermisch isoliert aufgestellt. Im Bereich einer Stirnfläche (3) der Brennkammer (1) ist ein Ringbrenner (4) angeordnet, dem das Brenngasgemisch aus Wasserstoff und Sauerstoff über eine Zufuhr (5) zugeführt wird. Der Ringbrenner (4) hat einen Durchmesser von 25 mm. Über dem Ringkanal (6) bildet sich die Brenngasflamme (7) aus. Das Abgas mit Schadstoffen unterschiedlicher Zusammensetzung wird dem Brenner (4) über die zentrale Zufuhr (8) zugeführt. Es tritt durch die Bohrung (9) zentral in die Brenngasflamme (7) ein.

In einem Abstand von 4o cm zum Brenner ist ein korbartiges Behältnis (10) aus korrosionsbeständigem Drahtgeflecht mit einer Maschenweite von 2 mm und einer Durchlässigkeit von ca 55% angeordnet. Zwischen der Zylinderfläche dieses Behältnisses und der Zylinderwand der Brennkammer sind zwei zylindrische Strahlungsschutzbleche (11) mit einem radialen Abstand von 3mm untereinander und zur Innenfläche der Brennkammer angebracht. An der Stirnfläche des Behältnisses sind plattenförmige Strahlenschutzbleche (11) angeordnet. Im Bereich des korbartigen Behältnisses ist zwischen Brennkammerwand und Umhüllung (2) eine etwa 4 cm dicke Wärmeisolation (12) aus Steinwolle eingesetzt. Das korbartige Behältnis ist mit Füllkörpern (13) aus Quarzringen (Durchmesser 4 mm, Wandstärke 1mm, Länge 4mm) angefüllt.

Durch eine Bohrung (14) in der Brenkammerwand und in der Umhüllung ist ein IR- Sensor (15) mit seiner Empfängerfläche auf die heißen Fülkörper gerichtet. Versetzt dazu sind am Umfang der Brennkammer drei Bohrungen für untereinander verbundene Einlaßrohre (16), durch die Luft oder Sauerstoff in den Bereich des Eintritts der heißen Gase in die Quarzfüllkörper eingelassen wird.

Im Bereich zwischen dem Ausbreitungsraum für die Flamme ist in unmittelbarer Nähe des korbartigen Behältnisses ein flaches Baffle (17) aus korrosionsbeständigem Stahlblech mit einer Länge von 4 cm (in Richtung der strömenden Gase) angeordnet.

Aus der Brenngasflamme (7) strömen die heißen Gase zunächst in Pfeilrichtung (18) durch das Baffle, danach durch die Füllkörper (13) und anschließend in Pfeilrichtung (19) durch die Öffnung (20) und dann durch die Sprühwascheinrichtung (21).

Die Sprühwascheinrichtung hat den gleichen Durchmesser wie die Brennkammer. Sie ist 30 cm lang. Sie ist gemeinsam mit der Brennkammer in die Umhüllung integriert. Zwischen Haltesieben (22) sind im mittleren Bereich der Sprühwascheinrichtung Waschringe (23) angeordnet. Über die Zufuhr (24) wird eine ein-prozentige, wässerige Kaliumhydroxid - Lösung eingelassen und mittels der Sprüheinrichtung (25) in die Wascheinrichtung versprüht ( Pfeilrichtung 26). Der heiße Gasstrom und die wässerige Lösung duchströmen die Waschringe in Pfeilrichtung (27). Der gereinigte und abgekühlte Gasstrom sammelt sich im Raum (28) und wird über einen rohrförmigen Anschluß (29) abgesaugt und der Abluft zugeführt. Im unteren Teil des Raumes (28) sammelt sich die wässerige Lösung und wird über den Anschluß (30) der Wiederaufbereitung zugeführt.

### Beispiel für die Ausführung des Verfahrens:

In einer Plasma- CVD- Beschichtungsanlage fällt bei der Abscheidung von Siliziumdioxid auf Halbleiterscheiben 60 l/min Abgas an. Das Abgas besteht aus 30 l/min Stickstoff und 3 l/min Silan als vorwiegendem Schadstoff. In einer anderen Anlage mit einem parallel ablaufenden technologischen Prozeß wird die Beschichtungskammer einer Plasma- CVD- Beschichtungsanlage durch einen Plasmaätzprozeß gesäubert. Dieser Prozeß wird mit einem Gemisch von Tetrafluormethan und Sauerstoff als Prozeßgas durchgeführt. Das dabei entstehende Abgas besteht außer aus 30 l/min N₂, 1 l/min N₂O und 2 l/min Tetrafluormethan aus einigen Zehntel l/min Siliumtetrafluorid als hauptsächlichste Schadstoffe, neben geringen Mengen von Fluor und anderen Stoffen der Zersetzung von Tetafluormethan, z.B. CHF₃, in Anwesenheit von SiO₂ im Plasma.

Beide Abgase gelangen gemischt über die Abgasleitung in die Abgasreinigungseinrichtung.

Am Brenner (4) der Brennkammer (1) wird durch Einlassen von 20 l/min Wasserstoff und 10 l/min Sauerstoff in die Zufuhr (5) die Brenngasflamme (7) aufrechterhalten. Das also insgesamt ca 85 l/min, wird über die Zufuhr (8) in den Ringbrenner (4) und damit in die Brenngasflamme eingeführt.

In dem ausgewählten Beispiel erfolgt die Schadstoffumsetzung weitgehend nach zwei unterschiedlichen Reaktionsprinzipien, die durch die angeführten, hauptsächlichen Schadstoffe, nämlich Silan und Tetrafluormethan, bestimmt sind. In der Wasserstoff/ Sauerstofflamme wird im Volumen hauptsächlich das Silan zu Siliziumdioxid und Wasserdampf umgesetzt. Siliziumdioxid setzt sich an den Wänden der Brennkammer und an den flammenseitigen Oberflächen des Baffles (18) ab. Von diesen Flächen läßt es sich leicht mit an sich bekannten Vorrichtungen, gegebenenfalls auch unter Betriebsbedingungen, beseitigen.

Im bestimmten Umfang wird im Volumen auch Tetrafluormethan chemisch umgesetzt, hauptsächlich zu Fluorwasserstoff und Kohlendioxid. Daneben entstehen in der Flamme eine Reihe von Zwischenprodukten, wie z.B. CHF₃.

In den heißen Körper (13) aus Quarzringen gelangen also hauptsächlich Tetrafluormethan, Kohlendioxid, Wasserdampf, flüchtige sekundäre Schadstoffe, wie z.B. SiF₄, F₂, CHF₃ und HF. Der Körper ist durch die durch ihn strömenden heißen Gase auf etwa 1300°C erhitzt. Die Schadstoffe kommen mit den Oberflächen der heißen Quarzfüllkörper in innigen Kontakt. Die vorherrschende Oberflächenreaktion ist die von Tetrafluormethan zu ebenfalls flüchtigem Siliziumtetrafluorid. Weiter im heißen Gasstrom enthaltene Schadstoffe. wie z.B. Fluorwasserstoff und Fluor werden teilweise an den heißen Oberflächen zu flüchtigem Siliziumtetrafluorid umgesetzt. Spuren von Silanen, die im Volumen der Flamme noch nicht umgesetzt worden sind, werden im Volumen des durchlässigen, heißen Körpers zersetzt bzw. mit dem gleichzeitig noch anwesendem Sauerstoff chemisch zu Siliziumdioxid umgesetzt.

Die heißen Gase mit den sekundären und tertiären Reaktionsprodukten treten durch den Spalt (20) in die Sprühwascheinrichtung (21) ein, in der das wässerige Absorptionsmittel wirksam ist. Die heißen Gase werden auf etwa 50°C abgekühlt. Der Fluorwasserstoff und das Siliziumfluorid werden durch die basisch wirksamen Bestandteile der Lösung, z.B. durch KOH oder K₂CO₃, absorbiert.

Unter Berücksichtigung der Tatsache, daß ein hoher Anteil des Tetratrafluormethans bereits im Volumen der Flamme chemisch umgesetzt wird und daß der Anteil an primär im Schadgas enthaltenen Siliziumfluorids relativ gering ist, werden pro Stunde ca 60 g Massen der Quarzringe um gesetzt, d.h. verbraucht. Eine entsprechende Menge wird nachgefüttert.

In der vorangegangenen Beschreibung ist das Verhalten jeweils nur für prozeßtypische, hauptsächlich anfallende Stoffe beschrieben.

Das Verfahren hat für sich chemisch sehr unterschiedlich verhaltende Schadstoffe eine hohe Reinigungswirkung. Insbesondere wird der Schadstoffgehalt an fluorhaltigen, sehr toxisch wirkenden Verbindungen in der Abluft der Abgasreinigungseinrichtung auf wenige ppm verringert.

## Patentansprüche

1. Verfahren zur Beseitigung von Schadstoffen, insbesondere von Fluorverbindungen, aus nicht brennbaren Abgasen in einer Brennkammer mit einer Brenngasflamme, die der Erhitzung und/oder der chemischen Umsetzung der Schadstoffe dient, wobei das schadstoffhaltige Abgas in die Flamme eingespeist wird, und mit einer Einrichtung zur Behandlung des heißen Gasstromes aus der Brenngasflamme, bei dem, innerhalb der Brennkammer, wärmeisoliert gegenüber der Umhüllung der Brennkammer, ein für den heißen Gasstrom durchlässiger Körper bzw. durchlässiges Material mit großer innerer Oberfläche im heißen Gasstrom angeordnet und auf diese Weise auf Temperaturen über 500° C, vorzugsweise im Bereich von 700° C bis 1400° C, erhitzt wird, bei dem das besagte Gas durch diesen Körper bzw. Material geführt und mit den Oberflächen desselben in innigen Kontakt gebracht wird, bei dem besagter Körper bzw. Material aus einem Werkstoff oder Werkstoffgemisch besteht, das bei der angegebenen Temperatur mit einem der primären Schadstoffe und/oder sekundären Stoffe der Verbrennung flüchtige Verbindungen bildet und/oder eine zusätzliche Aktivierung bewirkt und/oder katalytisch wirksam wird, und bei dem der aus dem durchlässigen Körper bzw. durchlässigen Material austretende heiße Gasstrom am Ausgang der Brennkammer einer ein- oder mehrstufig wirkenden Einrichtung zur weiteren Behandlung zugeführt und anschließend gereinigt in die Abluft abgegeben wird.

2. Verfahren nach Anspruch 1, **dadurch gekennzeichnet, daß** als Werkstoff für den durchlässigen Körper bzw. durchlässige Material Siliziumdioxid verwendet wird.

3. Verfahren nach Anspruch 1, **dadurch gekennzeichnet, daß** als Werkstoff für den durchlässigen Körper bzw. durchlässige Material ein Gemenge von Siliziumdioxid mit Silizium oder von Siliziumdioxid mit siliziumhaltigen Legierungen verwendet wird.

4. Verfahren nach Anspruch 1, **dadurch gekennzeichnet, daß** als Werkstoff für den durchlässigen Körper bzw. durchlässige Material ein Gemenge von Siliziumdioxid, von Siliziumdioxid mit Silizium oder von Siliziumdioxid mit siliziumhaltigen Legierungen und mit Aluminiumoxid verwendet wird.

5. Verfahren nach Anspruch 1, **dadurch gekennzeichnet, daß** als Werkstoff für den durchlässigen Körper bzw. durchlässige Material ein Gemenge von Siliziumdioxid, von Siliziumdioxid mit Silizium oder von Siliziumidioxid mit siliziumhaltigen Legierungen und mit sinterfähigen keramischen Stoffen verwendet wird.

6. Verfahren nach Anspruch 1 bis 5, **dadurch gekennzeichnet, daß** in den Brenner zur Erzeugung der Brenngasflamme Sauerstoff oder Luft im Überschuß eingespeist wird.

7. Verfahren nach Anspruch 1 bis 5, **dadurch gekennzeichnet, daß** in die Flamme im Bereich des Eintritts der heißen Gase in den durchlässigen Körper bzw. durchlässige Material zusätzlich vorgeheizter Sauerstoff oder vorgeheitzte Luft eingespeist wird.

8. Verfahren nach Anspruch 1 bis 7, **dadurch gekennzeichnet, daß** der Werkstoff für den durchlässigen Körper bzw. durchlässige Material in den heißen Bereich der Flamme nachgefüttert wird.

9. Verfahren nach Anspruch 1 bis 8, **dadurch gekennzeichnet, daß** die Infrarotstrahlung des erhitzten Werkstoffes in der Brennkammer mit Hilfe eines Sensors registriert, und daß das Meßsignal dieses Sensors zur Steuerung des Prozesses genutzt wird.

10. Einrichtung zur Durchführung des Verfahrens nach Anspruch 1 bis 8 mit einer Brennkammer (1), mit einem Brenner (4) zur Erzeugung einer Brenngasflamme und mit einer Einrichtung (8) zum Einspeisen des schadstoffhaltigen Abgases in die Brennflamme, bei der
- innerhalb der Brennkammer (1), wärmeisoliert (12) gegenüber der Umhüllung (2) der Brennkammer (1), ein für den heißen Gasstrom durchlässiger Körper bzw. durchlässiges Material (13) mit großer innerer Oberfläche im heißen Gasstrom angeordnet ist;
- besagtes Körper bzw. Material (13) aus einem Werkstoff oder Werkstoffgemisch besteht, das bei einer Temperatur von über 500° C mit einem der primär Schadstoffe und/oder sekundär Stoffe der Verbrennung flüchtige Verbindungen bildet und/oder eine zusätzliche Aktivierung bewirkt und/oder katalytisch wirksam wird;
- am Ausgang der Brennkammer (1) eine ein- oder mehrstufig wirkende Einrichtung (21) vorhanden ist, um den aus dem durchlässigen Material austretenden heißen Gasstrom zu reinigen; und
- daß als durchlässiger Körper bzw. als durchlässiges Material ein grobes Granulat, ein gesinterter Körper oder eine Vielzahl gesinterter Körper, zum Beispiel in Form von Ringen oder im Fall der Benutzung von Siliziumdioxid auch geschmolzener Rohre eingesetzt werden.

11. Einrichtung nach Anspruch 10, **dadurch gekennzeichnet, daß** zur Nachfütterung von Granulat oder Füllkörpern in ein korbartiges Vorratsgefäß eine Schwingfördereinrichtung vorgesehen ist.

12. Einrichtung nach einem der Ansprüche 10 oder 11, **dadurch gekennzeichnet, daß** die Halterung des Bündels gesinterter oder geschmolzener Rohre in Längsrichtung verschoben werden kann.

13. Einrichtung nach einem der Ansprüche 10 bis 12, **dadurch gekennzeichnet, daß** in der Wand der Brennkammer im Bereich zwischen Flamme und durchlässigem Körper bzw. Material eine Öffnung bzw. ein Fenster für einen IR- Sensor vorgesehen ist.

14. Einrichtung nach einem der Ansprüche 10 bis 13, **dadurch gekennzeichnet, daß** in der Wand der Brennkammer im Bereich des Eintritts des heißen Gasstromes in den durchlässigen Körper bzw. Material Öffnungen oder Einlaßrohre angeordnet sind.

15. Einrichtung nach einem der Ansprüche 10 bis 14, **dadurch gekennzeichnet, daß** innerhalb der Brennkammer im Bereich zwischen dem Brenner und dem durchlässigen Körper bzw. Material, unmittelbar in der Nähe desselben eine Vorrichtung vorgesehen ist, die für den heißen Gasstrom als Baffle wirkt.

## Claims

1. A method for the elimination of polluting agents, in particular of fluorine compounds, from noncombustible exhaust gases in a combustion chamber comprising a combustible gas flame which serves for heating and/or chemically converting the polluting agents, the noxious exhaust gas being fed into the flame; and comprising a device for the treatment of the hot gas stream from the combustible gas flame; wherein a body or substance permeable to the hot gas stream and of great inner surface is disposed in the hot gas stream and in this way heated to temperatures of more than 500°C, preferably in the range of 700°C to 1400°C; wherein the gas is led through this body or substance and brought into intimate contact with the surfaces thereof; wherein the body or substance consists of a material or mixture of material which, at the temperature specified, forms volatile compounds with one of the primary pollutants and/or secondary agents of the combustion, and/or causes additional activation, and/or becomes catalytically active; and wherein, at the outlet of the combustion chamber, the hot gas stream escaping from the permeable body or permeable substance is supplied for further treatment to a device of single-stage or multiple-stage action, and is then released into the outgoing air in a purified condition.

2. A method according to claim 1, **characterized in that** silicon dioxide is used as a material for the permeable body or permeable substance.

3. A method according to claim 1, **characterized in that** a mixture of silicon dioxide with silicon or of silicon dioxide with alloys containing silicon is used as a material for the permeable body or permeable substance.

4. A method according to claim 1, **characterized in that** a mixture of silicon dioxide, of silicon dioxide with silicon or of silicon dioxide with alloys containing silicon and with aluminum oxide is used as a material for the permeable body or permeable substance.

5. A method according to claim 1, **characterized in that** a mixture of silicon dioxide, of silicon dioxide with silicon or of silicon dioxide with alloys containing silicon and with ceramic substances suitable for fritting is used as a material for the permeable body or permeable substance.

6. A method according to claim 1 to 5, **characterized in that** oxygen or air is fed in excess into the burner for the production of a combustible gas flame.

7. A method according to claim 1 to 5, **characterized in that** pre-heated oxygen or pre-heated air is additionally fed into the flame in the area of entry of the hot gases into the permeable body or permeable substance.

8. A method according to claim 1 to 7, **characterized in that** the material for the permeable body or permeable substance is recharged into the hot area of the flame.

9. A method according to claim 1 to 8, **characterized in that** the infrared radiation of the heated material in the combustion chamber is recorded by the aid of a sensor, and in that the measuring signal of this sensor is used for the control of the process.

10. An apparatus for putting into practice the method according to claims 1 to 8, comprising a combustion chamber (1) with a burner (4) for the production of a combustible gas flame and comprising a device (8) for feeding the noxious exhaust gas into the flame,
- wherein, within the combustion chamber (1) and by heat insulation (12) toward the envelope (2) of the combustion chamber (1), a body or substance (13) permeable to the hot gas stream and of great inner surface is disposed in the hot gas stream;
- wherein the body or substance (13) consists of a material or a mixture of material which, at a temperature of more than 500°C, forms volatile compounds with one of the primary pollutants and/or secondary agents of the combustion, and/or causes additional activation, and/or becomes catalytically active;
- wherein, at the outlet of the combustion chamber (1), a device (21) of single-stage or multiple-stage action is available for the hot gas stream that escapes from the permeable substance to be purified; and
- wherein coarse pellets, a fritted body or a plurality of fritted bodies, for example in the form of rings or tubes, melted in the case of use of silicon dioxide, are used as a permeable body or permeable substance.

11. An apparatus according to claim 10, **characterized in that** a vibrator conveyor is provided for the recharge of pellets or fillers into the basket-type reservoir.

12. An apparatus according to one of claims 10 or 11, **characterized in that** the mounting of the bunch of fritted or melted tubes can be displaced in the longitudinal direction.

13. An apparatus according to one of claims 10 to 12, **characterized in that** an opening or window for an infrared sensor is provided in the wall of the combustion chamber in the portion between the flame and the permeable body or substance.

14. An apparatus according to one of claims 10 to 13, **characterized in that** openings or inlet pipes are disposed in the wall of the combustion chamber in the portion of entry of the hot gas stream into the permeable body or substance.

15. An apparatus according to one of claims 10 to 14, **characterized in that**, within the combustion chamber, in the portion between the burner and the permeable body or material and in direct proximity thereto, a device is provided, working as a baffle for the hot gas stream.

## Revendications

1. Procédé de séparation de substances nocives, en particulier de composés fluorés, à partir de gaz résiduaires non combustibles dans une chambre de combustion avec une flamme de gaz combustible qui sert au chauffage et/ou à la réaction chimique des substances nocives, le gaz résiduaire contenant les substances nocives étant injecté dans la flamme, et avec un dispositif de traitement du courant gazeux chaud sortant de la flamme de gaz combustible, dans lequel on dispose dans le courant gazeux chaud, dans la chambre de combustion, de manière isolée de la chaleur par rapport à l'enveloppe de la chambre de combustion, un corps perméable ou un matériau perméable au courant gazeux chaud ayant une grande surface interne et on le chauffe de cette manière à des températures supérieures à 500°C, de préférence comprises entre 700°C et 1400°C, on fait passer ledit gaz à travers ce corps ou ce matériau et on le met en contact intime avec la surface de ce corps ou matériau, ledit corps ou matériau étant constitué d'une matière ou d'un mélange de matières, qui forme à la température indiquée des composés volatils avec l'une des substances nocives primaires et/ou substances secondaires de la combustion et/ou a un effet d'activation supplémentaire et/ou a un effet catalytique, et on envoie le courant gazeux chaud sortant du corps perméable ou du matériau perméable à la sortie de la chambre de combustion vers un dispositif fonctionnant en une ou plusieurs étapes pour le traitement ultérieur, puis on le fait passer à l'état purifié dans l'air d'évacuation.

2. Procédé selon la revendication 1, caractérisé en ce que l'on utilise du dioxyde de silicium comme matière pour le corps perméable ou le matériau perméable.

3. Procédé selon la revendication 1, caractérisé en ce que l'on utilise un mélange de dioxyde de silicium avec du silicium ou de dioxyde de silicium avec des alliages contenant du silicium comme matière pour le corps perméable ou le matériau perméable.

4. Procédé selon la revendication 1, caractérisé en ce que l'on utilise comme matière pour le corps perméable ou le matériau perméable un mélange de dioxyde de silicium, de dioxyde de silicium avec du silicium ou de dioxyde de silicium avec des alliages contenant du silicium, avec de l'oxyde d'aluminium.

5. Procédé selon la revendication 1, caractérisé en ce que l'on utilise comme matière pour le corps perméable ou le matériau perméable un mélange de dioxyde de silicium, de dioxyde de silicium avec du silicium ou de dioxyde de silicium avec des alliages contenant du silicium, avec des substances céramiques aptes au frittage.

6. Procédé selon les revendications 1 à 5, caractérisé en ce que l'on injecte dans le brûleur, pour obtenir la flamme de gaz combustible, de l'oxygène ou de l'air en excès.

7. Procédé selon les revendications 1 à 5, caractérisé en ce que l'on injecte en outre de l'oxygène préchauffé ou de l'air préchauffé dans la flamme dans la zone d'entrée des gaz chauds dans le corps perméable ou dans le matériau perméable.

8. Procédé selon les revendications 1 à 7, caractérisé en ce que l'on réintroduit de la matière pour le corps perméable ou le matériau perméable dans la zone chaude de la flamme.

9. Procédé selon les revendications 1 à 8, caractérisé en ce que l'on enregistre au moyen d'un capteur le rayonnement infrarouge de la matière chauffée dans la chambre de combustion et en ce que l'on exploite le signal de mesure de ce capteur pour la conduite de l'opération.

10. Dispositif pour la mise en oeuvre du procédé selon les revendications 1 à 8 comportant une chambre de combustion (1), un brûleur (4) pour la production d'une flamme de gaz de combustion et un dispositif (8) pour l'introduction du gaz résiduaire contenant les substances nocives dans la flamme de combustion, dans lequel
- à l'intérieur de la chambre de combustion (1), de manière isolée (12) par rapport à l'enveloppe (2) de la chambre de combustion (1), un corps perméable ou un matériau perméable (13) au courant gazeux chaud, ayant une grande surface interne, est disposé dans le courant de gaz chaud;
- ledit corps ou ledit matériau (13) est constitué d'une matière ou d'un mélange de matières qui, à une température supérieure à 500°C, forme avec l'une des substances nocives primaires et/ou des substances secondaires de la combustion des composés volatils et/ou a un effet d'activation supplémentaire et/ou a un effet catalytique;
- à la sortie de la chambre de combustion (1), il y a un dispositif (21) fonctionnant en une ou plusieurs étapes pour purifier le courant gazeux chaud sortant du matériau perméable; et
- comme corps perméable ou comme matériau perméable, on utilise un produit granulé grossier, un corps fritté ou un grand nombre de corps frittés, par exemple sous forme d'anneaux, ou aussi, dans le cas de l'utilisation de dioxyde de silicium, de tubes fondus.

11. Dispositif selon la revendication 10, caractérisé en ce que, pour l'introduction ultérieure de produit granulé ou de corps de garnissage dans un réservoir de type panier, il est prévu un système de transport par secousses ou convoyeur vibrant.

12. Dispositif selon l'une des revendications 10 ou 11, caractérisé en ce que ce l'on peut déplacer dans le sens longitudinal la fixation du garnissage de tubes frittés ou fondus.

13. Dispositif selon l'une des revendications 10 à 12, caractérisé en ce qu'une ouverture ou une fenêtre pour un capteur d'IR est prévue dans la paroi de la chambre de combustion dans la zone comprise entre la flamme et le corps ou le matériau perméable.

14. Dispositif selon l'une des revendications 10 à 13, caractérisé en ce que des ouvertures ou des tubes d'admission sont disposés dans la paroi de la chambre de combustion dans la zone de l'entrée du courant gazeux chaud dans le corps ou le matériau perméable.

15. Dispositif selon l'une des revendications 10 à 14, caractérisé en ce qu'un dispositif ayant un effet de chicane pour le courant de gaz chaud est prévu à l'intérieur de la chambre de combustion dans la zone comprise entre le brûleur et le corps ou le matériau combustible, dans le voisinage immédiat de ce dernier.
